# FASCICULE DE BREVET EUROPEEN

(11) **EP 2 855 296 B1**
(45) Date de publication et mention de la délivrance du brevet: **04.07.2018**
(21) Numéro de dépôt: 13737408.8
(22) Date de dépôt: 29.05.2013
(51) Int. Cl.: B65D 23/04, B65D 51/28, B65D 81/32, B01F 13/00

(54) **DISPOSITIF POUR LE RECUEIL, LE TRAITEMENT PREANALYTIQUE, LE TRANSPORT ET LE BROYAGE D'ECHANTILLONS SOLIDES**
VORRICHTUNG FÜR ENTNAHME, PRÄANALYTISCHE BEHANDLUNG, TRANSPORT UND MAHLEN VON FESTSTOFFPROBEN
DEVICE FOR THE COLLECTION, PRE-ANALYTIC TREATMENT, TRANSPORT AND GRINDING OF SOLID SAMPLES

(30) Priorité: 01.06.2012 FR 1255101
(43) Date de publication de la demande: 08.04.2015
(73) Titulaire: Assistance Publique Hôpitaux De Paris, 75004 Paris 4 (FR); Université de Versailles Saint-Quentin-en-Yvelines, 78035 Versailles Cédex (FR)
(72) Inventeur: ROTTMAN, Martin, F-75013 Paris (FR)
(74) Mandataire: Gevers & Orès
(86) Numéro de dépôt international: PCT/IB2013/054423
(87) Numéro de publication internationale: WO 2013/179232

(56) Documents cités:
- FR-A1- 2 943 900
- JP-A- 63 256 122
- US-A1- 2002 118 595
- US-A1- 2004 228 208
- US-A1- 2010 189 604
- US-A1- 2010 202 246

## Description

L'invention concerne un dispositif pour le recueil, le traitement préanalytique, le transport et le broyage d'échantillons solides, en vue d'une analyse ultérieure, qu'il s'agisse d'une analyse biologique, génétique, chimique ou microbiologique ou de l'extraction d'acides nucléiques, de protéines ou d'autres composés organiques ou inorganiques.

Ce dispositif peut être utilisé dans de nombreux domaines, comme le domaine médical, vétérinaire ou environnemental, pour l'analyse de polluants notamment.

Dans le domaine médical, de nombreux dispositifs existent déjà pour le recueil de prélèvements liquides, ces dispositifs étant ensuite directement placés dans des machines permettant leur analyse.

Ainsi, dans le cas des prélèvements sanguins par exemple, ceux-ci sont placés dans des tubes stériles. Ces tubes sont habituellement en dépression et peuvent comporter, sur leur surface intérieure ou en solution, un produit particulier, choisi en fonction de l'analyse ultérieure.

On peut notamment citer les tubes commercialisés par la société Becton- Dickinson sous la marque Vacutainer®.

Dans le cas des prélèvements microbiologiques liquides des dispositifs de prélèvement en dépression contenant un milieu de culture ou de transport sont largement utilisés.

On peut notamment citer les flacons d'hémoculture commercialisés par la société Becton- Dickinson sous la marque Bactec® ou par la société bioMérieux sous la marque Bact/Alert®, et les tubes *WAMPOLE*® ISOSTAT®/*ISOLATOR*™ Microbial System commercialisés par la société Cardinal Health Systems.

Les machines d'analyse d'échantillons liquides sont largement répandues. Par ailleurs, grâce aux propriétés des tubes de prélèvement, les échantillons liquides ne nécessitent dans la plupart des cas aucune manipulation préalable à l'analyse hormis une éventuelle étape de centrifugation. Ils peuvent donc être analysés très rapidement, sans risque de dégradation et sans risque d'erreur ou de contamination introduite par la manipulation ou l'ouverture du dispositif de prélèvement.

Il est cependant parfois nécessaire d'analyser des échantillons solides ou hétérogènes, notamment dans le cadre de l'analyse de prélèvements de sols, de l'étude de végétaux ou dans le cadre de l'analyse de tissus solides ou de suspensions hétérogènes en médecine humaine ou vétérinaire.

C'est notamment le cas pour les opérations chirurgicales et le diagnostic d'infection sur un matériel implanté, lors de l'analyse microbiologique réalisée pour la documentation ou le diagnostic d'infection. Le problème est particulièrement sensible dans le cadre du diagnostic des infections sur un matériel orthopédique.

En effet, les infections sur un matériel orthopédique et en particulier sur les implants articulaires sont de diagnostic difficile du fait de la faible quantité de micro-organismes présents et de leur métabolisme adapté à la survie au sein d'un biofilm à la surface de l'implant ou à l'intérieur des cellules présentes sur le site de l'infection.

Par ailleurs, les pathogènes rencontrés font partie de la flore cutanée et sont indistinguables des contaminants usuels rencontrés en microbiologie clinique, tels que *Staphylococcus spp., Corynebacterium* ou *Propionibacterium.*

De ce fait, le diagnostic de ces infections exige à la fois une sensibilité maximale et une spécificité maximale. La sensibilité est définie par le ratio cas détectés positifs/cas réellement positifs et la spécificité par le ratio cas détectés négatifs/cas réellement négatifs.

Aujourd'hui, les analyses d'échantillons non liquides sont généralement effectuées de la façon suivante. Une fois l'échantillon prélevé lors d'une opération, par voie percutanée ou par radiologie interventionnelle, il est placé dans un dispositif stérile (flacon de prélèvement) ne contenant aucun adjuvant solide ou liquide. Il est, dans certains cas, placé dans un milieu de transport destiné à assurer la survie des microorganismes ou la stabilité des acides nucléiques, des protéines ou de tout analyte, jusqu'à l'exécution de l'analyse. Ce prélèvement (os, muscle, tendon, viscère, matériel implanté ou autre) solide, visqueux ou hétérogène est alors transmis au laboratoire. Dans le cas d'un prélèvement solide, celui-ci est transféré dans un dispositif permettant l'extraction des microorganismes ou du matériel génétique ou protéique, dans une phase liquide compatible avec l'analyse biologique réalisée en aval. Les dispositifs les plus communément employés sont des mortiers traditionnels, des broyeurs à bille (Retsch, Ultra Turrax, Precellys, MP FastPrep), des broyeurs à pales (Stomacher) ou des sonicateurs (Bransonic, Bactosonic).

La réalisation du broyage nécessite l'addition d'un milieu liquide dans lequel les analytes (micro-organismes, acides nucléiques, protéines ou autres composés organiques ou inorganiques) seront transférés du fait du broyage.

Le milieu liquide est prélevé après le broyage comme le serait un prélèvement liquide et introduit dans la chaine d'analyse habituelle (ensemencement manuel, ensemencement automatique, analyse chimique ou biochimique, amplification génique, immunoanalyse, chromatographie, spectrométrie de masse ou toute autre méthode d'analyse appropriée).

Ainsi, après avoir été placé dans un flacon stérile, l'échantillon en est retiré pour être transféré dans le dispositif de broyage. Le milieu de broyage est ajouté s'il n'était pas déjà présent dans le dispositif de broyage, de même que les billes de broyage si elles n'étaient pas présentes dans le dispositif de broyage ou dans le milieu de broyage. Alors seulement on peut procéder au broyage.

Cette préparation de l'échantillon comporte plusieurs étapes successives avec des manipulations répétées, et des processus et des réactifs multiples dont la traçabilité est difficile à établir. Ces étapes successives peuvent donc conduire à une dégradation de l'échantillon et éventuellement, à sa contamination par des analytes qui n'étaient pas présents au départ dans l'échantillon.

Ainsi, les informations données par les analyses ne sont ni suffisamment spécifiques, ni suffisamment fiables.

Dans le cas de l'infection de prothèses articulaires par exemple, une autre technique existe. Elle consiste à placer la prothèse dans un bain à ultrasons, de façon à récupérer les biofilms formés par les organismes liés à l'infection qui seront ensuite analysés.

On peut citer l'article de Trampuz et al. « Sonication of Removed Hip and Knee Protheses for Diagnosis of Infection », The New England Journal of Medecine, August 16, 2007, et le brevet US8076117 qui concerne des procédés pour le retrait de films biologiques.

Cette technique reste complexe à mettre en oeuvre. Par ailleurs, elle ne permet pas de réaliser des analyses avant l'opération de dépose du matériel ou lorsque la prothèse reste en place après débridement.

Enfin, un seul échantillon peut être analysé et il peut être contaminé. Ceci réduit la fiabilité de l'analyse.

C'est d'ailleurs pour cette raison qu'au cours d'une opération, ce sont généralement 5 prélèvements qui sont effectués, de façon à pouvoir croiser les résultats. Le nombre d'analyses à réaliser est donc considérable.

Des solutions ont déjà été proposées pour accroître la fiabilité des analyses.

Ainsi, il a déjà été proposé d'ajouter dans un flacon de prélèvement, après introduction d'un échantillon, des billes et un liquide stérile. L'ensemble est ensuite agité manuellement ou dans une machine, pour broyer et homogénéiser l'échantillon par impact et friction.

On peut citer, pour l'agitation manuelle, l'article de Atkins et al., « Prospective Evaluation of Criteria for Microbiological Diagnosis of Prosthetic-Joint Infection at Revision Arthroplasty » Journal of Clinical Microbiology, October 1998, p.2932-2939.

On peut citer, pour l'agitation mécanique, Roux, A.L.; Sivadon-Tardy, V.; Bauer, T.; Lortat-Jacob, A.; Herrmann, J.L.; Gaillard, J.L. & Rottman, M. « Diagnosis of prosthetic joint infection by beadmill processing of a periprosthetic specimen », Clinical Microbiology and Infection, Vol. 17, No. 3, (March 2011), pp. 447-450, ISSN 1469-0691

Certains laboratoires utilisent des dispositifs comportant un récipient avec une ailette entrainant la mobilisation des billes de broyage sans agiter le flacon (par exemple commercialisés sous la dénomination UltraTurrax).

Ces dispositifs permettent de mécaniser l'opération de broyage qui est normalement réalisée dans un mortier, mais ils ne règlent ni les problèmes de dégradation des analytes avant l'analyse, ni la contamination de l'échantillon lors des étapes successives qui sont mises en oeuvre, ni la difficile traçabilité des différents additifs introduits. Le document US2010/0202246 divulgue un dispositif selon le préambule de la revendication 1. Les problèmes de perte de spécificité par la contamination de l'échantillon et de perte de sensibilité par l'appauvrissement de l'échantillon sont toujours présents.

L'invention a pour objet de pallier ces inconvénients en proposant un dispositif pour le recueil, le traitement préanalytique, le transport et le broyage d'échantillons solides, permettant de limiter au maximum les manipulations de l'échantillon entre son prélèvement et son analyse sous forme liquide par une méthode appropriée et d'assurer la traçabilité des prélèvements.

Ainsi, l'invention concerne un dispositif pour le recueil, le traitement préanalytique, le transport et le broyage d'échantillons solides comprenant un flacon avec une ouverture obturée par un bouchon amovible, destiné à recevoir un échantillon solide et dans lequel sont présents un milieu préanalytique, une pluralité de billes en un matériau solide et un moyen de retenue des billes qui comprend un gel et qui est conçu pour devenir inefficace lorsque le flacon est agité mécaniquement ou fermé par le bouchon, de telle sorte que, lorsque le flacon est agité mécaniquement, l'impact des billes provoque le broyage de l'échantillon solide et son mélange avec le milieu préanalytique.

Ce moyen de retenue permet d'éviter que les billes ne s'échappent du flacon lorsque l'échantillon est introduit dans celui-ci et avant que le flacon ne soit refermé et donc d'être certain que le nombre approprié de billes est présent lors de l'agitation.

Ceci est particulièrement important lorsque le dispositif est utilisé dans un bloc opératoire, puisqu'il évite tout risque que des billes ne s'échappent et pénètrent dans le corps du patient ou ne soient perdues au détriment de l'efficacité du broyage.

Le milieu préanalytique le plus simple sera de l'eau purifiée stérile destinée à réaliser la lyse osmotique des cellules eucaryotes. Il pourra également s'agit d'un milieu de transport microbiologique du type AMIES, d'un milieu de culture cellulaire pour la recherche de virus, d'un tampon de lyse ou de stabilisation des acides nucléiques (par exemple, dans le cas des acides ribonucléiques, le RNAlater commercialisé par la société Qiagen) ou d'un tampon pour l'analyse des protéines.

Afin de favoriser la stabilité du dispositif, certains milieux préanalytiques sont composés d'une pluralité de composants solides et/ou liquides qui ne doivent être reconstitués qu'au moment de l'utilisation du dispositif afin de conserver leurs propriétés. Ainsi, dans certains cas, au moins une partie du milieu préanalytique est isolée du reste du flacon par un moyen de retenue conçu pour devenir inefficace lorsque le flacon est agité mécaniquement ou fermé par le bouchon. Ces milieux préanalytiques à plusieurs composants seront alors reconstitués par le mélange des différents composants au moment de la fermeture du dispositif par le vissage du bouchon ou au moment du broyage par l'agitation. On peut également prévoir un composant qui est retenu dans le flacon jusqu'à ce que le flacon soit ouvert par dévissage du bouchon, après l'opération de broyage.

Les moyens de retenue des billes et des composants du milieu préanalytique peuvent être communs ou indépendants.

Lorsque le dispositif est utilisé pour une analyse microbiologique, il doit être stérile. La stérilité du dispositif est alors assurée par la stérilisation chimique ou physique des composants du dispositif avant ou après leur assemblage.

Ainsi, dans le cadre du diagnostic microbiologique, ce dispositif se présente sous la forme d'un kit entièrement stérile grâce auquel la seule intervention humaine consiste en l'ouverture du flacon pour y introduire l'échantillon puis sa fermeture. Le flacon est ensuite agité mécaniquement et un échantillon est alors introduit dans la chaine analytique comme le serait un échantillon initialement liquide.

Ce dispositif prévient donc la contamination ou appauvrissement de l'échantillon, entre son introduction dans le flacon et son analyse.

Ceci permet d'analyser de façon encore plus fiable les échantillons solides, d'autant plus que la traçabilité des échantillons est facilement assurée par un marquage du flacon.

Ceci se révèle particulièrement important dans le cas des analyses réalisées lors des opérations à caractère orthopédique.

Dans une première variante de réalisation du moyen de retenue, les billes sont en matériau paramagnétique et le moyen de retenue comprend un aimant amovible.

Dans une deuxième variante de réalisation, le moyen de retenue comprend un gel.

Dans une troisième variante de réalisation, le moyen de retenue est réalisé en un matériau déchirable ou cassable.

Dans ce cas, dans un premier mode de réalisation, le moyen de retenue est une membrane fixée dans le bouchon du flacon, de façon à ménager un logement pour la pluralité de billes.

Dans un deuxième mode de réalisation, le moyen de retenue est une poche contenant la pluralité de billes.

Dans ce dernier cas, la poche peut également contenir au moins une partie du milieu préanalytique, le matériau constitutif de la membrane étant alors imperméable aux liquides.

Dans une variante de réalisation les différents moyens de retenue des billes et des composants du milieu préanalytique peuvent être combinés. Ils peuvent être communs ou indépendants les uns des autres.

Le milieu préanalytique se présente, de préférence, sous la forme d'un liquide ou d'un gel.

Enfin, le dispositif selon l'invention est avantageusement à usage unique, notamment lorsqu'il est utilisé dans le domaine médical.

L'invention sera mieux comprise et d'autres buts, caractéristiques et avantages de celle-ci apparaîtront plus clairement à la lecture de la description qui suit d'exemples de réalisation et qui est faite au regard des dessins annexés sur lesquels :
- la figure 1 est une vue en coupe d'un dispositif selon l'invention,
- la figure 2 est une vue en coupe d'une variante de réalisation du dispositif selon l'invention,
- la figure 3 est une vue en coupe représentant une autre variante du dispositif selon l'invention,
- la figure 4 est une vue en coupe représentant une variante du dispositif illustré à la figure 3 et,
- la figure 5 est une vue en coupe représentant une variante du dispositif illustré à la figure 4.

Les éléments communs aux différentes figures seront désignés par les mêmes références.

La figure 1 montre un flacon 1 dont l'ouverture 11 est obturée par un bouchon 2.

Dans l'exemple illustré à la figure 1, le col 10 du flacon comporte un filetage 12 qui coopère avec un filetage 21 prévu sur la jupe 20 du bouchon.

A l'intérieur du flacon 1, sont placées des billes 3 ainsi qu'un milieu préanalytique 4, ici sous forme liquide. Ces billes peuvent être réalisées en verre ou en métal.

Le flacon, comme les billes et le milieu de transport, sont stériles.

La figure 1 montre un aimant 5 qui est ici prévu sur le fond du flacon. Cet aimant n'est pas systématiquement prévu. Dans le cas où les billes 3 sont en un matériau paramagnétique, l'aimant permet d'immobiliser les billes contre la paroi du flacon, à proximité de l'aimant. Les billes peuvent notamment être réalisées en inox AISI 404.

Le dispositif selon l'invention est utilisé de la façon suivante, par exemple dans un bloc opératoire.

Lors d'une opération, une personne ouvre le flacon, y dépose un prélèvement solide puis le referme.

Ensuite, le flacon peut être agité manuellement. Il peut également être placé dans une machine appropriée.

On peut notamment citer la machine commercialisée sous la dénomination Mixer Mill MM® par la société Retsch.

Du fait de la présence des billes en matériau solide dans le flacon, l'agitation provoquée par cette machine permet d'obtenir la suspension d'une partie adéquate de l'échantillon par impact et friction.

Ensuite, un prélèvement de la suspension est effectué dans le flacon en vue de son analyse dans des machines classiques permettant l'analyse d'échantillons liquides.

Lorsque l'aimant 5 est prévu sur le flacon 1, il en est retiré avant que le flacon ne soit agité pour rendre aux billes toute leur efficacité.

Le milieu préanalytique pourrait également se présenter sous la forme d'un gel, de façon à retenir les billes dans le flacon avant son agitation, le gel devenant liquide après agitation. Par exemple, un gel d'agarose peu concentré (0,3 % par exemple) remplit ces exigences.

Dans ce cas, la présence d'un aimant n'est pas nécessaire pour retenir les billes.

La figure 2 illustre une variante de réalisation, dans laquelle les billes 3 sont placées dans un logement 24 fixé à la partie supérieure 22 du bouchon 2.

Ce logement est fermé par une membrane 23 réalisée en un matériau déchirable, par exemple un film mince de polystyrène ou d'un autre polymère approprié.

Par ailleurs, le flacon 1 comporte toujours un milieu préanalytique 4.

Dans cette variante, le dispositif est utilisé comme précédemment. Lorsqu'il est soumis à une agitation manuelle ou imprimée par une machine, la membrane 23 se rompt et les billes 3 peuvent remplir leur fonction de broyage.

Dans une variante (non illustrée), le moyen de retenue des billes peut être un logement formé dans le bouchon qui s'ouvre lorsqu'il est vissé sur le col 10 du flacon. Par exemple un opercule peut être déchiré par le vissage du bouchon, ou un second bouchon au pas de vis inverse peut ouvrir le logement lors du vissage du bouchon.

La figure 3 montre une variante du dispositif dans laquelle les billes 3 sont disposées à l'intérieur d'une poche 6, elle-même réalisée en un matériau déchirable par exemple un film mince de polystyrène ou d'un autre polymère approprié.

Cette poche est ici placée dans le milieu préanalytique 4. Il convient donc qu'elle soit réalisée en un matériau imperméable aux liquides. D'autres solutions pourraient être envisagées, par exemple l'accrochage de la poche 6 au bouchon 2.

Là encore, le dispositif est utilisé comme précédemment. Lorsqu'il est soumis à une agitation, la poche 6 se rompt et les billes se trouvent mélangées avec le prélèvement et le milieu préanalytique 4. Elles peuvent ainsi remplir leur fonction de broyage.

La figure 4 illustre une autre variante de réalisation dans laquelle à la fois le milieu préanalytique 4 et les billes 3 sont placés à l'intérieur d'une poche 7.

La poche 7 est réalisée en un matériau déchirable et imperméable aux liquides par exemple un film mince de polystyrène ou d'un autre polymère approprié.

Le dispositif est utilisé comme précédemment. Lorsqu'il est soumis à une agitation, la poche 7 se rompt pour libérer à la fois le milieu préanalytique 4 et les billes 3. Ces dernières peuvent ainsi remplir leur fonction de broyage.

Dans une variante de réalisation (non illustrée), le milieu préanalytique et les billes sont placés dans le fond du flacon et ils sont séparés du reste du flacon par un opercule de paraffine ou d'un polymère cassable.

Cet opercule permet de séparer le milieu préanalytique et les billes du prélèvement, jusqu'au broyage.

Par ailleurs, dans les exemples de réalisation illustrés aux figures 1, 2 et 3, le milieu préanalytique 4 est directement versé dans le flacon.

Cependant, des milieux préanalytiques activés par le mélange de plusieurs composants actifs stockés séparément peuvent être prévus. C'est notamment le cas pour des composants dont la stabilité à long terme nécessite la séparation de deux ou plusieurs composants liquides, ou la séparation d'un ou plusieurs composants solides et d'un ou plusieurs composants liquides. Ces composants peuvent par exemple être prévus dans des logements fermés par des opercules déchirables ou cassables par les billes lors de l'agitation ou par le vissage du bouchon après introduction du prélèvement.

Un des composants peut également être prévu dans un logement dans lequel il sera retenu jusqu'à l'ouverture du flacon et donc une fois l'opération de broyage terminée.

Les moyens de retenue des composants du milieu préanalytique peuvent être combinés avec les autres moyens de retenue des billes. Ainsi à titre d'exemple et sans limiter les combinaisons possibles, un gel ou un aimant retenant les billes peut être associé à un opercule déchirable retenant un liquide et/ou à un contenant une poudre.

Ainsi, la figure 5 illustre une variante du mode de réalisation selon la figure 4. Dans cette variante, seul un composant 41 du milieu préanalytique est prévu dans la poche 7 qui contient également des billes 3.

Une autre poche 8 contient deux autres composants 42 et 43 du milieu préanalytique.

Le composant 42 est sous forme liquide et la poche 8 est donc étanche. Elle peut être réalisée en un film de polymère déchirable. Celui-ci peut être conçu pour libérer un additif de broyage.

Le composant 43 se présente sous forme solide (comprimé en poudre par exemple).

Enfin, un composant 44 du milieu préanalytique peut être prévu dans un logement 24 prévu dans le bouchon 2 qui est fermé par un opercule déchirable 25. Celui-ci s'ouvre lorsque le flacon est agité (voir figure 2) ou sous l'effet du vissage du bouchon.

Ainsi, dans tous les cas, le dispositif selon l'invention permet de limiter les interventions humaines entre le prélèvement de l'échantillon solide et l'analyse ultérieure. Il permet donc d'accroître la fiabilité de l'analyse et la traçabilité du processus analytique.

Lorsqu'il est utilisé dans le domaine médical, le dispositif est, de préférence, à usage unique.

Par ailleurs, lorsque le dispositif est destiné à un diagnostic microbiologique, tous ces composants sont stériles.

Les signes de référence insérés après les caractéristiques techniques figurant dans les revendications ont pour seul but de faciliter la compréhension de ces dernières et ne sauraient en limiter la portée.

## Revendications

1. Dispositif pour le recueil, le traitement préanalytique, le transport et le broyage d'échantillons solides comprenant un flacon (1) avec une ouverture (11) obturée par un bouchon (2) amovible, destiné à recevoir un échantillon solide et dans lequel sont présents un milieu préanalytique (4), une pluralité de billes (3) en un matériau solide et un moyen de retenue des billes qui comprend un gel et qui est conçu pour devenir inefficace lorsque le flacon est agité mécaniquement ou fermé par le bouchon, de telle sorte que, lorsque le flacon est agité mécaniquement, l'impact des billes provoque le broyage de l'échantillon solide et son mélange avec le milieu préanalytique.

2. Dispositif selon la revendication 1, dans lequel les billes (3) sont en un matériau paramagnétique et le moyen de retenue comprend en outre un aimant (5) amovible.

3. Dispositif selon la revendication 1, dans lequel le moyen de retenue (23, 6, 7) comprend en outre un matériau déchirable ou cassable.

4. Dispositif selon la revendication 3, dans lequel le moyen de retenue est une membrane (23) fixée dans le bouchon (2), de façon à ménager un logement (21) pour la pluralité de billes (3).

5. Dispositif selon la revendication 3, dans lequel le moyen de retenue consiste en au moins une poche (6) contenant la pluralité de billes (3).

6. Dispositif selon l'une des revendications 1 à 5, dans lequel au moins une partie du milieu préanalytique (4), est isolée du reste du flacon par un moyen de retenue (5,6,7,23) conçu pour devenir inefficace lorsque le flacon est agité mécaniquement ou lorsque le bouchon est vissé ou dévissé.

7. Dispositif selon la revendication 6, dans lequel les moyens de retenue (5,6,7,23) des billes et de ladite au moins une partie du milieu préanalytique (4) sont indépendants ou communs.

8. Dispositif selon l'une des revendications 1 à 7, dans lequel le milieu préanalytique est sous forme d'un liquide ou d'un gel.

9. Dispositif selon l'une des revendications 6 à 8, dans lequel le moyen de retenue (6,7,8) d'au moins une partie du milieu préanalytique est réalisé en un matériau déchirable ou cassable.

10. Dispositif selon la revendication 9, dans lequel le moyen de retenue consiste en un opercule (25) fermant le bouchon (2), de façon à ménager un logement (24) pour ladite au moins une partie du milieu analytique.

11. Dispositif selon la revendication 9, dans lequel le moyen de retenue consiste en une poche (8) contenant ladite au moins une partie du milieu préanalytique.

12. Dispositif selon l'une des revendications 1 à 11 à usage unique.

13. Dispositif selon l'une des revendications 1 à 12 et qui est stérile.

## Patentansprüche

1. Vorrichtung zum Sammeln, zur präanalytischen Behandlung, zum Transport und zum Zerkleinern von festen Proben, umfassend ein Fläschchen (1) mit einer über eine entfernbare Kappe (2) verschlossenen Öffnung (11), das dazu vorgesehen ist, eine feste Probe aufzunehmen, und in dem ein präanalytisches Medium (4), eine Vielzahl von Kügelchen (3) aus einem festen Material, und ein Mittel zum Zurückhalten der Kügelchen vorhanden sind, welches ein Gel umfasst und welches dafür konzipiert ist, unwirksam zu werden, wenn das Fläschchen mechanisch gerüttelt oder über die Kappe geschlossen wird, derart, dass wenn das Fläschchen mechanisch gerüttelt wird, das Aufprallen der Kügelchen das Zerkleinern der festen Probe und sein Vermischen mit dem präanalytischen Medium bewirkt.

2. Vorrichtung nach Anspruch 1, wobei die Kügelchen (3) aus einem paramagnetischen Material sind, und das Rückhaltemittel weiter einen entfernbaren Magneten (5) umfasst.

3. Vorrichtung nach Anspruch 1, wobei das Rückhaltemittel (23, 6, 7) weiter ein zerreißbares oder zerbrechbares Material umfasst.

4. Vorrichtung nach Anspruch 3, wobei das Rückhaltemittel eine Membran (23) ist, die in der Kappe (2) befestigt ist, sodass eine Aufnahme (21) für die Vielzahl von Kügelchen (3) ausgestaltet wird.

5. Vorrichtung nach Anspruch 3, wobei das Rückhaltemittel in mindestens einer Tasche (6) besteht, welche die Vielzahl von Kügelchen (3) enthält.

6. Vorrichtung nach einem der Ansprüche 1 bis 5, wobei mindestens ein Teil des präanalytischen Mediums (4) vom Rest des Fläschchens isoliert ist über ein Rückhaltemittel (5, 6, 7, 23), welches dazu konzipiert ist, unwirksam zu werden, wenn das Fläschchen mechanisch gerüttelt wird oder wenn die Kappe aufgeschraubt oder abgeschraubt wird.

7. Vorrichtung nach Anspruch 6, wobei die Mittel zum Zurückhalten (5, 6, 7, 23) der Kügelchen und des mindestens einen Teils des präanalytischen Mediums (4) unabhängig oder gemein sind.

8. Vorrichtung nach einem der Ansprüche 1 bis 7, wobei das präanalytische Medium in Form einer Flüssigkeit oder eines Gels vorliegt.

9. Vorrichtung nach einem der Ansprüche 6 bis 8, wobei das Mittel zum Zurückhalten (6, 7, 8) von mindestens einem Teil des präanalytischen Mediums aus einem zerreißbaren oder zerbrechbaren Material ausgeführt ist.

10. Vorrichtung nach Anspruch 9, wobei das Rückhaltemittel in einem Deckel (25) besteht, der die Kappe (2) schließt, sodass eine Aufnahme (24) für den mindestens einen Teil des präanalytischen Mediums ausgestaltet wird.

11. Vorrichtung nach Anspruch 9, wobei das Rückhaltemittel in einer Tasche (8) besteht, welche den mindestens einen Teil des präanalytischen Mediums umfasst.

12. Vorrichtung nach einem der Ansprüche 1 bis 11 zum Einmalgebrauch.

13. Vorrichtung nach einem der Ansprüche 1 bis 12, welche steril ist.

## Claims

1. A device for the collection, pre-analytical treatment, transport and grinding of solid samples, comprising a flask (1) having an opening (11) closed by a removable stopper (2), for receiving a solid sample and in which are present a pre-analytical medium (4), a plurality of balls (3) made of a solid material, and means for holding the balls in place comprising a gel, designed so as to become ineffective when the flask is mechanically agitated or closed by the stopper, such that, when the flask is mechanically agitated, the impact of the balls causes the grinding of the solid sample and the mixing thereof with the pre-analytical medium.

2. The device according to claim 1, wherein the balls (3) are made of a paramagnetic material and the means for holding in place the balls further comprises a removable magnet (5).

3. The device according to claim 1, wherein the means for holding in place (23, 6, 7) the balls further comprises a tearable or breakable material.

4. The device according to claim 3, wherein the means for holding in place the balls is a membrane (23) attached in the stopper (2) so as to make a housing (21) for the plurality of balls (3).

5. The device according to claim 3, wherein the means for holding in place the balls consists of at least one pouch (6) containing the plurality of balls (3).

6. The device according to any of claims 1 to 5, wherein at least one part of the pre-analytical medium (4) is isolated from the rest of the flask by a means for holding (5, 6, 7, 23) in place designed so as to become ineffective when the flask is mechanically agitated or when the stopper is screwed or unscrewed.

7. The device according to claim 6, wherein the means for holding (5, 6, 7, 23) the balls and said at least one part of the pre-analytical medium in place are independent or common.

8. The device according to any of claims 1 to 7, wherein the pre-analytical medium is in the form of a liquid or of a gel.

9. The device according to any of claims 6 to 8, wherein the means for holding (6, 7, 8) at least one part of the pre-analytical medium (4) is made of a tearable or breakable material.

10. The device according to claim 9, wherein the means for holding at least a part of the pre-analytical medium (4) consists of a seal (25) closing the stopper (2) so as to provide a housing (24) for said at least one part of the pre-analytical medium (4).

11. The device according to claim 9, wherein the means for holding at least a part of the pre-analytical medium (4) consists of a pouch (8) containing said at least one part of the pre-analytical medium (4).

12. The device according to any of claims 1 to 11, which is disposable.

13. The device according to any of claims 1 a 12, which is sterile.
